# EUROPÄISCHE PATENTSCHRIFT

(11) **EP 3 517 689 B1**
(45) Veröffentlichungstag und Bekanntmachung des Hinweises auf die Patenterteilung: **24.08.2022**
(21) Anmeldenummer: 19154276.0
(22) Anmeldetag: 29.01.2019
(51) Int. Cl.: E02D 7/18, B06B 1/18

(54) **HYDRAULISCHER RÜTTLERANTRIEB SOWIE EIN RAMM- UND/ODER BOHRGERÄT MIT EINEM HYDRAULISCHEN RÜTTLERANTRIEB**
HYDRAULIC VIBRATOR DRIVE AND A DRIVING AND/OR DRILLING DEVICE WITH A HYDRAULIC VIBRATOR DRIVE
ENTRAÎNEMENT VIBRATOIRE HYDRAULIQUE AINSI QU'APPAREIL DE BATTAGE ET / OU DE FORAGE DOTÉ D'UN ENTRAÎNEMENT VIBRATOIRE HYDRAULIQUE

(30) Priorität: 30.01.2018 DE 202018100511 U
(43) Veröffentlichungstag der Anmeldung: 31.07.2019
(73) Patentinhaber: Liebherr-Werk Nenzing GmbH, 6710 Nenzing (AT)
(72) Erfinder: Gassner, Christof, 6722 St. Gerold (AT)
(74) Vertreter: Laufhütte, Dieter

(56) Entgegenhaltungen:
- WO-A1-94/01225
- DE-A1- 4 439 170

## Beschreibung

Die Erfindung betrifft einen hydraulischen Rüttlerantrieb, insbesondere für ein Ramm- und/oder Bohrgerät, mit wenigstens zwei Hydraulikpumpen und wenigstens zwei Hydraulikmotoren.

Aus dem Stand der Technik bekannte hydraulische Rüttelantriebe können Konstantmotoren oder Verstellmotoren umfassen. Die Rüttlerantriebe haben in der Regel die Frequenz des Rüttlers konstant zu halten.

Bei einem Einsatz von hydraulischen Konstantmotoren ist hierzu ein definierter Volumenstrom von entsprechenden Antriebspumpen notwendig. Die Antriebsleistung eines Rüttlers ist dabei durch den Druck im Antrieb definiert. Der dabei bereitgestellte Volumenstrom, der aus einem Trägergerät über ein entsprechendes Schlauchpaket zum Rüttler gefördert wird ist relativ hoch, da damit die maximale Antriebsleistung definiert wird.

Durch den konstant hohen Volumenstrom entstehen entsprechend hohe Druckverluste, die unabhängig von der herrschenden Antriebsleistung sein können.

Bei der aus dem Stand der Technik bekannten Verwendung von Konstantmotoren bestehen daher Nachteile, dass entsprechend hohe Druckverluste bzw. Verluste bei dem Betrieb bei konstanten Volumenströmen auftreten.

Durch den Einsatz von Motoren mit veränderbaren Schluckvolumen kann der Pumpenvolumenstrom bei konstanter Drehzahl des Rüttlers verringert werden. Mittels derartiger Verstellmotoren können Verluste minimiert werden, die ansonsten beim Betrieb des entsprechenden Ramm- und/oder Bohrgeräts unter Teillast auftreten können

Da die Motoren allerdings den Beschleunigungen der Erregerzelle ausgesetzt sind, stellt dies besondere Herausforderungen an die Stabilität bzw. Konstruktion der Gesamtvorrichtung dar.

Bei genauer Betrachtung eines Rüttelprozesses ist zu erkennen, dass nicht über dessen gesamte Dauer hohe Leistungen gefordert bzw. abgerufen werden und dass der Rüttler über nicht unerhebliche Zeitdauern in einem Teillastbetrieb genutzt wird.

WO 94/01225 A1 offenbart eine Vorrichtung zur Schwingungserregung eines Vorrichtungsgestells in einer vorgebbaren Richtung mit motorischem Anbrieb und mit im Betrieb einstellbarer Größe der Unwucht, wobei die Unwuchtmassen in Teil-Unwuchtkörper unterteilt sind. Spezielle, den Antrieb der Teil-Unwuchtkörper betreffende Maßnahmen können durch Reaktions-Drehmomente verursachte Stoßbelastungen an den Antriebsorganen und im Gefolge davon auftretende Geräuschemissionen reduzieren. Anwendungen bei Rammvibratoren und Vibrier- I/fi tischen, z.B. für Formereimaschinen. Die Vorrichtung verfügt über zwei Hydraulikpumpen und wenigstens zwei Hydraulikmotoren, wobei die Hydraulikmotoren schaltbar parallel oder in Serie betreibbar und paarweise mechanisch über ihre Antriebswellen gekoppelt sind.

Vor diesem Hintergrund ist es Aufgabe der Erfindung einen verbesserten hydraulischen Rüttlerantrieb bereitzustellen, der es einfacher macht, die tatsächliche Leistungsabgabe des Rüttlerantriebs an eine momentan gewünschte Leistung insbesondere auch in einem Teillastbetrieb eines entsprechenden Ramm- und/oder Bohrgeräts anzupassen. Dadurch sollen die Verluste im Teillastbetrieb reduziert werden.

Diese Aufgabe wird erfindungsgemäß durch einen hydraulischen Rüttlerantrieb mit den Merkmalen des Anspruchs 1 gelöst. Vorteilhafte Ausgestaltungen sind Gegenstand der Unteransprüche.

Demnach ist ein Rüttlerantrieb, insbesondere für ein Ramm- und/oder Bohrgerät vorgesehen, der wenigstens zwei Hydraulikpumpen und wenigstens zwei Hydraulikmotoren umfasst. Erfindungsgemäß ist vorgesehen, dass die beiden Hydraulikmotoren wahlweise in Serie schaltbar sind und mechanisch über ihre Antriebswellen gekoppelt sind.

Die mechanische Kopplung der beiden Motoren ermöglicht es, den ersten Motor anzutreiben und dabei den zweiten Motor mittels des ersten Motors lediglich mitzubewegen, ohne dass der zweite Motoren hierfür mit einem Druckfluid beaufschlagt werden muss. Die in Serie geschalteten Motoren können aber auch beide durch die Serienschaltung mit Hydraulikdruckfluid beaufschlagt und so gleichzeitig zum Antreiben des Rüttlers genutzt werden. Dabei fördert der in Serie geschaltete Motor ÖI über das dafür vorgesehene Rückschlagventil.

So kann in einem Teillastbetrieb des Rüttlerantriebs nur die erste der beiden Pumpen den ersten Motor antreiben. Der von dem ersten Motor lediglich mitgedrehte zweite Motor kann dabei ÖI über das Freilaufventil mitfördern.

Der von den Motoren zu einem Tank rückfließende Volumenstrom kann über mehrere Rücklaufleitungen aufgeteilt werden, was zusätzlich zu einer Reduktion des Druckverlusts führt.

Bei einem Druckanstieg bzw. einem Leistungsanstieg des Rüttlerantriebs kann die zweite Pumpe aktiviert werden. Diese kann sodann den zweiten Motor antreiben, wodurch die volle Leistung des Rüttlerantriebs über beide Hydraulikmotoren bereitgestellt werden kann.

Erfindungsgemäß ist zwischen den Hydraulikmotoren ein Rückschlagventil vorgesehen. Das Rückschlagventil kann die hydraulische Verbindung bzw. Serienschaltung der beiden Hydraulikmotoren in einer Richtung blockieren bzw. unmöglich machen. Hierdurch wird ein Betrieb des Rüttlerantriebs mit einem oder mit mehr Hydraulikmotoren ermöglicht.

In einer besonders bevorzugen Ausführung ist denkbar, dass das Rückschlagventil dazu eingerichtet ist, einen Hydraulikstrom vom ersten Motor zum zweiten Motor zu ermöglichen.

In einer weiteren bevorzugten Ausführung ist denkbar, dass zwischen dem Rückschlagventil und dem ersten Motor eine erste Rücklaufleitung zu einem Tank vorgesehen ist.

In einer weiteren bevorzugten Ausführung ist denkbar, dass zwischen dem Rückschlagventil und dem zweiten Motor eine Versorgungsleitung den zweiten Motor mit der zweiten Pumpe verbindet.

In einer weiteren bevorzugten Ausführung ist denkbar, dass eine zweite Rücklaufleitung über ein Rückschlagventil mit der Versorgungsleitung verbunden ist. Somit ist der zweite Motor mit einem Freilaufventil versehen.

In einer weiteren bevorzugten Ausführung ist denkbar, dass die zweite Rücklaufleitung insbesondere wahlweise drosselbar ist. Hierzu kann eine Drosseleinrichtung zwischen dem Tank und einem Verzweigungspunkt der zweiten Rücklaufleitung angeordnet sein, an dem die zweite Rücklaufleitung über das Rückschlagventil mit der Versorgungsleitung verbunden bzw. verbindbar ist.

In einer weiteren bevorzugten Ausführung ist denkbar, dass wenigstens einer der Motoren ein Konstantmotor ist. Denkbar ist auch, dass beide bzw. alle Motoren Konstantmotoren sind.

In einer weiteren bevorzugten Ausführung ist denkbar, dass der Rüttlerantrieb dazu eingerichtet ist, bei einem Teillastbetrieb nur eine der Hydraulikpumpen bzw. nicht alle der Hydraulikpumpen zu betreiben. Hierdurch ist es besonders einfach möglich, den Energiebedarf im Teillastbetrieb zu reduzieren und dabei gleichzeitig die Konstruktion des Rüttlerantriebs einfach zu halten.

Die Erfindung ist ferner auf ein Ramm- und/oder Bohrgerät mit wenigstens einem hydraulischen Rüttlerantrieb nach einem der Ansprüche 1 bis 9 gerichtet.

Weitere Einzelheiten und Vorteile der Erfindung sind anhand der in den Figuren beispielhaft gezeigten Ausführungen erläutert. Dabei zeigen:
- Figur 1:: eine schematische Ansicht eines erfindungsgemäßen hydraulischen Rüttlerantriebs.
- Figur 2:: eine schematische Ansicht eines aus dem Stand der Technik bekannten hydraulischen Rüttlerantriebs.

Figur 1 zeigt eine schematische Ansicht eines erfindungsgemäßen hydraulischen Rüttlerantriebs, der insbesondere zum Einsatz in einem Ramm- und/oder Bohrgerät ausgebildet ist. Im unteren Bereich der Figur 1 sind zwei Hydraulikpumpen P1, P2 gezeigt, mittels derer einer, beide oder gegebenenfalls mehr der weiter oben in der Figur gezeigten Hydraulikmotoren M1, M2 betreibbar sind. Die Hydraulikmotoren M1, M2 können zum Bewegen eines Werkzeugs W genutzt werden, mit dem sie gekoppelt sind. Bei dem Werkzeug W kann es sich um ein entsprechendes Ramm- und/oder Bohrgerät bzw. um das Rüttelwerkzeug eines entsprechenden Rüttlers handeln.

Erfindungsgemäß ist vorgesehen, dass die beiden Hydraulikmotoren, M1, M2 wahlweise in Serie schaltbar sind und mechanisch beispielsweise über ihre Antriebswellen gekoppelt sind. Durch die mechanische Kopplung ist es möglich, dass insbesondere der erste Motor M1 den zweiten Motor M2 betreibt bzw. mitbewegt, während der zweite Motor M2 nicht oder nur geringfügig mit einem Druckfluid beaufschlagt ist. Hierdurch kann ein Teillastbetrieb der Vorrichtung gewährleistet werden, bei dem lediglich der erste Motor M1 mit Druckfluid aus der ersten Hydraulikpumpe P1 beaufschlagt ist.

Zwischen den beiden Motoren M1, M2 kann ein Rückschlagventil 1 vorgesehen sein, das einen Hydraulikfluidfluss vom zweitem Motor M2 zum ersten Motor M1 verhindert. Das Rückschlagventil 1 trennt die beiden Hydraulikpumpen P1, P2 in einer Strömungsrichtung voneinander. Zwischen dem Rückschlagventil 1 und dem erstem Motor M1 ist wiederum eine erste Rücklaufleitung R1 vorsehbar, die vom ersten Motor M1 zu einem Tank T führt.

Auf der anderen Seite des Rückschlagventils 1 ist zwischen dem Rückschlagventil 1 und dem zweiten Motor M2 eine Versorgungsleitung V2 vorsehbar, die den zweiten Motor M2 mit der zweiten Pumpe P2 verbindet. Diese Versorgungsleitung V2 kann als zweite Versorgungsleitung V2 bezeichnet werden, während die Leitung zwischen dem ersten Motor M1 und der ersten Pumpe P1 als erste Versorgungsleitung V1 bezeichnet werden kann.

Eine zweite Rücklaufleitung R2 ist auf der dem Rückschlagventil 1 gegenüberliegenden Seite des zweiten Motors M2 vorsehbar. Diese zweite Rücklaufleitung R2 kann über ein Rückschlagventil RSV mit der Versorgungsleitung V2 verbunden bzw. verbindbar sein. Das Rückschlagventil RSV kann parallel zum zweiten Motor M2 angeordnet sein. Das Rückschlagventil RSV ist dabei so ausgebildet, dass es einen Hydraulikfluss von der zweiten Pumpe P2 direkt zur zweiten Rücklaufleitung R2 verhindert.

Die zweite Rücklaufleitung R2 ist insbesondere wahlweise drosselbar. Hierzu kann eine Drossel 2 zwischen dem zweiten Motor M2 und dem über die zweite Rücklaufleitung R2 mit ihm verbundenen Tank T an der zweiten Rücklaufleitung R2 vorgesehen sein.

Wenigstens einer der Motoren M1, M2 kann ein Konstantmotor sein. Gemäß einer Ausführung sind beide Motoren M1, M2, identisch bzw. als identische Konstantmotoren ausgebildet sind.

Der gezeigte Rüttlerantrieb ist dazu eingerichtet, bei einem Teillastbetrieb nur einen der beiden Motoren M1, M2 aktiv zu betreiben. In einer Ausführung mit mehr als zwei Motoren kann in dem besagten Teillastbetrieb vorgesehen sein, dass wenigstens einer der Motoren nicht betrieben wird.

Figur 2 zeigt eine aus dem Stand der Technik bekannte Ausführung eines Rüttlerantriebs wobei zwar eine vergleichbare Anzahl von Motoren und Pumpen wie erfindungsgemäß vorgesehen ist. Jedoch sind die beiden Hydraulikmotoren hier parallel angeordnet.

## Patentansprüche

1. Hydraulischer Rüttlerantrieb mit wenigstens zwei Hydraulikpumpen (P1, P2) und wenigstens zwei Hydraulikmotoren (M1, M2), wobei die beiden Hydraulikmotoren (M1, M2) schaltbar parallel oder in Serie betreibbar sind und mechanisch über ihre Antriebswellen gekoppelt sind, **dadurch gekennzeichnet, dass** zwischen den Hydraulikmotoren (M1, M2) ein Rückschlagventil (1) vorgesehen ist.

2. Hydraulischer Rüttlerantrieb nach Anspruch 1, **dadurch gekennzeichnet, dass** das Rückschlagventil (1) dazu eingerichtet ist, einen Hydraulikstrom vom ersten Motor (M1) zum zweiten Motor (M2) zu ermöglichen.

3. Hydraulischer Rüttlerantrieb wenigstens nach Anspruch 1, **dadurch gekennzeichnet, dass** zwischen dem Rückschlagventil (1) und dem ersten Motor (M1) eine erste Rücklaufleitung (R1) zu einem Tank (T) vorgesehen ist.

4. Hydraulischer Rüttlerantrieb wenigstens nach Anspruch 1, **dadurch gekennzeichnet, dass** zwischen dem Rückschlagventil (1) und dem zweiten Motor (M2) eine Versorgungsleitung (V2) den zweiten Motor (M2) mit der zweiten Pumpe (P2) verbindet.

5. Hydraulischer Rüttlerantrieb wenigstens nach Anspruch 4, **dadurch gekennzeichnet, dass** eine zweite Rücklaufleitung (R2) über ein Rückschlagventil (RSV) mit der Versorgungsleitung (V2) verbunden ist.

6. Hydraulischer Rüttlerantrieb wenigstens nach Anspruch 5, **dadurch gekennzeichnet, dass** die zweite Rücklaufleitung (R2) wahlweise drosselbar ist.

7. Hydraulischer Rüttlerantrieb nach einem der vorhergehenden Ansprüche, **dadurch gekennzeichnet, dass** wenigstens einer der Motoren (M1, M2) ein Konstantmotor ist.

8. Hydraulischer Rüttlerantrieb nach einem der vorhergehenden Ansprüche, **dadurch gekennzeichnet, dass** der Rüttlerantrieb dazu eingerichtet ist, bei einem Teillastbetrieb nur eine der Hydraulikpumpen (P1, P2) bzw. nicht alle der Hydraulikpumpen (P1, P2) zu betreiben und/oder den Volumenstrom mindestens einer Pumpe (P2) zu verringern.

9. Ramm- und/oder Bohrgerät mit wenigstens einem hydraulischen Rüttlerantrieb nach einem der Ansprüche 1 bis 8.

## Claims

1. A hydraulic vibrator drive having at least two hydraulic pumps (P1, P2) and at least two hydraulic motors (M1, M2), wherein the two hydraulic motors (M1, M2) can be operated either in parallel or in series and are mechanically coupled by means of their drive shafts, **characterised in that** a check valve (1) is provided between the hydraulic motors (M1, M2).

2. The hydraulic vibrator drive according to claim 1, **characterised in that** the check valve (1) is designed to allow a hydraulic flow from the first motor (M1) to the second motor (M2).

3. The hydraulic vibrator drive at least according to claim 1, **characterised in that** between the check valve (1) and the first motor (M1) there is provided a first return line (R1), which leads to a tank (T).

4. The hydraulic vibrator drive at least according to claim 1, **characterised in that** between the check valve (1) and the second motor (M2) a supply line (V2) connects the second motor (M2) to the second pump (P2).

5. The hydraulic vibrator drive at least according to claim 4, **characterised in that** a second return line (R2) is connected to the supply line (V2) via a check valve (RSV).

6. The hydraulic vibrator drive at least according to claim 5, **characterised in that** the second return line (R2) can optionally be throttled.

7. The hydraulic vibrator drive according to one of the preceding claims, **characterised in that** at least one of the motors (M1, M2) is a fixed-displacement motor.

8. The hydraulic vibrator drive according to one of the preceding claims, **characterised in that** the vibrator drive is designed to operate only one of the hydraulic pumps (P1, P2), or not all of the hydraulic pumps (P1, P2), in a part-load operation and/or to reduce the volumetric flow rate of at least one pump (P2).

9. A pile-driving and/or drilling device having at least one hydraulic vibrator drive according to one of claims 1 to 8.

## Revendications

1. Entraînement vibratoire hydraulique avec au moins deux pompes hydrauliques (P1, P2) et au moins deux moteurs hydrauliques (M1, M2), dans lequel les deux moteurs hydrauliques (M1, M2) peuvent fonctionner de manière commutable en parallèle ou en série et sont couplés mécaniquement par l'intermédiaire de leurs arbres d'entraînement, **caractérisé en ce qu'**une soupape anti-retour (1) est prévue entre les moteurs hydrauliques (M1, M2).

2. Entraînement vibratoire hydraulique selon la revendication 1, **caractérisé en ce que** la soupape anti-retour (1) est mise au point pour permettre un flux hydraulique depuis le premier moteur (M1) vers le deuxième moteur (M2).

3. Entraînement vibratoire hydraulique au moins selon la revendication 1, **caractérisé en ce qu'**une première conduite de retour (R1) menant vers un réservoir (T) est prévue entre la soupape anti-retour (1) et le premier moteur (M1).

4. Entraînement vibratoire hydraulique au moins selon la revendication 1, **caractérisé en ce qu'**une conduite d'alimentation (V2) relie le deuxième moteur (M2) à la deuxième pompe (P2) entre la soupape anti-retour (1) et le deuxième moteur (M2).

5. Entraînement vibratoire hydraulique au moins selon la revendication 4, **caractérisé en ce qu'**une deuxième conduite de retour (R2) est reliée à la conduite d'alimentation (V2) par l'intermédiaire d'une soupape anti-retour (RSV).

6. Entraînement vibratoire hydraulique au moins selon la revendication 5, **caractérisé en ce que** la deuxième conduite de retour (R2) peut être étranglée au choix.

7. Entraînement vibratoire hydraulique selon l'une quelconque des revendications précédentes, **caractérisé en ce qu'**au moins un des moteurs (M1, M2) est un moteur à cylindrée constante.

8. Entraînement vibratoire hydraulique selon l'une quelconque des revendications précédentes, **caractérisé en ce que** l'entraînement vibratoire est mis au point pour ne faire fonctionner qu'une des pompes hydrauliques (P1, P2) ou pour ne pas faire fonctionner toutes les pompes hydrauliques (P1, P2) lors d'un fonctionnement à régime partiel et/ou pour réduire le flux volumique d'au moins une pompe (P2).

9. Engin de battage et/ou de forage avec au moins un entraînement vibratoire hydraulique selon l'une quelconque des revendications 1 à 8.
